# EUROPÄISCHE PATENTSCHRIFT

(11) **EP 3 565 677 B1**
(45) Veröffentlichungstag und Bekanntmachung des Hinweises auf die Patenterteilung: **24.07.2024**
(21) Anmeldenummer: 18700043.5
(22) Anmeldetag: 02.01.2018
(51) Int. Cl.: B21D 22/30

(54) **VERFAHREN ZUM HERSTELLEN VON BLECHBAUTEILEN UND VORRICHTUNG HIERFÜR**
METHOD FOR PRODUCING SHEET METAL COMPONENTS AND DEVICE THEREFOR
PROCÉDÉ DE FABRICATION DE PIÈCES MÉTALLIQUES EN FEUILLE ET DISPOSITIF ASSOCIÉ

(30) Priorität: 05.01.2017 DE 102017200115
(43) Veröffentlichungstag der Anmeldung: 13.11.2019
(73) Patentinhaber: ThyssenKrupp Steel Europe AG, 47166 Duisburg (DE); thyssenkrupp AG, 45143 Essen (DE)
(72) Erfinder: FLEHMIG, Thomas, 45277 Essen (DE); KIBBEN, Martin, 46537 Dinslaken (DE); NIERHOFF, Daniel, 46242 Bottrop (DE); MARX, Arndt, 66693 Mettlach-Orscholz (DE); CASPARY, Daniel, 55767 Abentheuer (DE)
(74) Vertreter: ThyssenKrupp Steel Europe AG
(86) Internationale Anmeldenummer: PCT/EP2018/050039
(87) Internationale Veröffentlichungsnummer: WO 2018/127480

(56) Entgegenhaltungen:
- WO-A1-2011/083008
- DE-A1- 102008 037 612
- DE-A1- 102013 103 612
- DE-A1- 102013 103 751

## Beschreibung

### Technisches Gebiet

Die Erfindung betrifft ein Verfahren und eine Vorrichtung zur Herstellung von Blechbauteilen.

### Technischer Hintergrund

Zur Herstellung von Blechbauteilen mit komplexer Geometrie kommt üblicherweise das Tiefziehen als bewährtes Umformverfahren zum Einsatz. Eine vorzugsweise ebene Platine wird dabei zwischen Niederhalter bzw. Blechhalter und Ziehring bzw. Gesenkauflagefläche geklemmt und dann über einen Stempel in eine Matrize gezogen. Die Vorrichtung wird dazu in ein- oder auch mehrfach wirkenden Pressen eingesetzt.

Üblicherweise hat die Berandung des Bauteils nach dem Tiefziehen einen kleineren Umfang als die eingesetzte Platine. Um zu verhindern, dass der beim Umformen vorliegende Materialüberschuss zu Faltenbildung und/oder Blechdickenzunahme führt, wird die Reibung zwischen Blech und Niederhalter über eine abgestimmte Niederhalterkraft oder andere Maßnahmen wie zum Beispiel Ziehsicken o. ä. so eingestellt, dass notwendige Bereiche des Bauteils möglichst maximal ausgestreckt werden und keine Risse oder Falten entstehen. Über den Materialüberschuss in Umfangsrichtung initiierte Druckspannungen werden dadurch mit Zugspannungen überlagert und so lokale Aufdickungen des Materials größtenteils verhindert. Zusätzlich hat das Tiefziehen den Vorteil, dass sich durch die verfahrensbedingt auftretenden, großen plastischen Dehnungen und die damit einhergehende Verfestigung des eingesetzten Materials (Stahlbleche, Aluminiumbleche oder andere metallische Werkstoffe) größtmögliche Materialfestigkeiten erzielen lassen.

Nachteilig sind beim konventionellen Tiefziehen insbesondere die Neigung des Bauteils zur Rückfederung infolge des inhomogenen Spannungszustands nach dem Ziehen und seine Empfindlichkeit gegenüber Chargenschwankungen. Bereits bei der Auslegung der Umformwerkzeuge wird der zu erwartenden Rückfederung Rechnung getragen, indem über klassische Kompensationsmaßnahmen wie zum Beispiel die sogenannte "Forward Springback Compensation" die erwarteten Rückfederungswerte in entgegengesetzter Richtung in das Werkzeug eingearbeitet werden, um so nach Entlastung trotz des inhomogenen Spannungszustandes ein möglichst maßgenaues Bauteil zu erhalten. Da diese Maßnahmen insbesondere bei hochfesten Werkstoffen und insbesondere in Kombination mit geringen Blechdicken nicht genügen, sind oftmals Richt- und/oder Kalibrierprozesse zur Erreichung der geforderten Maßhaltigkeit in weiteren Folgeoperationen erforderlich.

Auch ist es unter Anderem problematisch, dass nach einem Wechsel der Materialcharge, beispielsweise beim Wechsel des Coils, die Maßhaltigkeit der Bauteile nicht mehr eingehalten werden kann. Das hat zur Folge, dass aufwändige Maßnahmen zur Nachjustage der Richt- und/oder Kalibrierprozesse getroffen werden müssen und/oder der Tiefziehprozess, hier insbesondere die Niederhalterkraft, individuell auf die neue Charge abgestimmt werden muss. Auch eine fehlende Konstanz der tribologischen Verhältnisse im Werkzeug führt zu unerwünschten Abweichungen von der Sollgeometrie des fertigen Bauteils.

Neben den oben beschriebenen Vor- und Nachteilen des konventionellen Tiefziehverfahrens müssen bei derart hergestellten Bauteilen im Anschluss an die Umformung üblicherweise noch die sogenannten Ziehränder abgeschnitten werden. Dieser Beschnitt stellt meistens eine oder mehrere separate Operationen dar, die eine eigene Werkzeugtechnik und ein eigenes Logistiksystem benötigen. Außerdem ist durch die Randbeschnitte die Materialausnutzung häufig ungünstig, sodass weitere Kosten entstehen.

Um die Prozesskette trotzdem kurz zu halten, kann der Flanschbeschnitt mit in die letzte Tiefziehoperation integriert werden. Damit lassen sich zwar Kosteneinsparungen erzielen, jedoch verbleiben einige Nachteile, wie das Anfallen von Verschnitt, die Erstellung aufwändiger Werkzeuge, ein aufwändiges Tryout, ungewollte Rückfederungseffekte, eingeschränkte Maßhaltigkeit und die Anfälligkeit gegenüber Prozessstörungen.

Im Stand der Technik sind Verfahren und Vorrichtungen bekannt, wie der Randbeschnitt von U-förmigen oder hutprofilartigen Bauteilen eingespart bzw. stark reduziert werden kann, siehe beispielsweise die Lehren in den Offenlegungsschriften DE 10 2007 059 251 A1, DE 10 2008 037 612 A1, DE 10 2009 059 197 A1, DE 10 2013 103 612 A1, DE 10 2013 103 751 A1. Die Lehren haben gemeinsam, dass in einem ersten Verfahrensschritt eine Vorform erzeugt wird, die der Fertigform des Bauteils geometrisch möglichst nahe kommt, welche jedoch im Unterschied zu dieser keine oder nur abschnittsweise Materialzugaben für einen Randbeschnitt enthält und dafür in typischen Teileabschnitten wie Bodenbereich, Zargenbereich und/oder falls vorhanden im Flanschbereich einen definierten Materialüberschuss aufweist, der in einem zweiten Verfahrensschritt genutzt wird, um durch ein spezielles Stauchen und/oder Kalibrieren des im Wesentlichen gesamten Bauteiles die gewünschte Maßhaltigkeit des Bauteils inklusive der Randkontur ohne weitere Schneideoperationen einzustellen. Dieses bekannte Verfahren beseitigt zwar die oben genannten Nachteile der unerwünschten Rückfederung und der Randbeschnitte, kann aber selbst einige eigene, unerwünschte Nebeneffekte haben. Derart hergestellte Vorformen entsprechen zwar der geforderten Geometrie, können jedoch in ihrer Randkontur insbesondere bei komplexer Bauteilgeometrie und auch in Zusammenhang mit geringen Bauteildicken die Länge der Querschnittsabwicklungen aufgrund von Schwankungen aus einem Chargenwechsel und/oder Abnutzung der Vorformwerkzeuge und/oder den tribologischen Eigenschaften von Werkzeugen und Material heraus derart variieren, dass die so hergestellten Vorformen im nachfolgenden Stauch- und/oder Kalibriergesenk nicht oder nur eingeschränkt verarbeitet werden können. Hinsichtlich der Prozesssicherheit kann das Verfahren und die Vorrichtung weiter optimiert werden.

Die DE 10 2008 037612 A1 beschreibt ein Verfahren zur Herstellung eines Blechbauteils, wobei das Verfahren folgende Schritte umfasst:Vorformen eines Blechs in mindestens einem Vorform-Werkzeug zu einer Blechvorform aufweisend mindestens einen Bodenbereich, einen Zargenbereich, einen Übergangsbereich zwischen Boden- und Zargenbereich, einen Flanschbereich und einen Übergangsbereich zwischen Zargen- und Flanschbereich, Entnehmen der Blechvorform aus dem Vorform-Werkzeug und Einlegen in mindestens ein Beschnitt-Werkzeug zum zumindest bereichsweisen Beschneiden der Blechvorform zu einer beschnittenen Blechvorform mit einer Blechvorformkante und Entnehmen der beschnittenen Blechvorform aus dem Beschnitt-Werkzeug und Einlegen in mindestens ein Kalibrier-Werkzeug zum Stauchen und/oder Kalibrieren der zumindest bereichsweise beschnittenen Blechvorform zu einem im Wesentlichen fertiggeformten Blechbauteil.

Die DE 10 2008 037612 A1 beschreibt ebenfalls eine Vorrichtung zur Herstellung eines maßhaltigen Bauteils, mit mindestens einem Vorform-Werkzeug zum Vorformen eines Blechs zu einer Blechvorform aufweisend mindestens einen Bodenbereich, einen Zargenbereich, einen Übergangsbereich zwischen Boden- und Zargenbereich, einen Flanschbereich und einen Übergangsbereich zwischen Zargen- und Flanschbereich, mit mindestens einem Beschnitt-Werkzeug zum zumindest bereichsweise Beschneiden der Blechvorform zu einer beschnittenen Blechvorform mit einer Blechvorformkante und mit mindestens einem Stauch/Kalibrier-Werkzeug zum Stauchen und/oder Kalibrieren der zumindest bereichsweise beschnittenen Blechvorform zu einem im Wesentlichen fertiggeformten Blechbauteil, wobei das Vorform-Werkzeug, das Beschnitt-Werkzeug und das Stauch/Kalibrier-Werkzeug voneinander getrennte Werkzeuge sind.

### Zusammenfassung der Erfindung

Der Erfindung liegt somit die Aufgabe zu Grunde, ein gattungsgemäßes Verfahren und eine gattungsgemäße Vorrichtung bereitzustellen, mit welchem bzw. welcher gefertigte Blechvorformen unabhängig von Charge und/oder Tribologie, insbesondere mit einer wiederholgenauen Geometrie der Blechvorform im Stauch- und/oder Kalibriergesenk prozesssicher, insbesondere ohne abschließenden Randbeschnitt verarbeitet werden können.

Gelöst wird diese Aufgabe durch ein gattungsgemäßes Verfahren mit den Merkmalen des Patentanspruchs 1.

Erfindungsgemäß ist vorgesehen, dass der an die Blechvorformkante der zumindest bereichsweise beschnittenen Blechvorform unmittelbar angrenzende Bereich zumindest bereichsweise im Querschnitt eine positive Maßabweichung in Bezug auf die abgewickelte Länge des entsprechenden Bereichs des fertiggeformten Blechbauteils für das Stauchen und/oder Kalibrieren aufweist.

Es wurde festgestellt, dass insbesondere zur Herstellung der beschnittenen Blechvorform Maßnahmen erforderlich sind, mit denen eine wiederholgenaue Geometrie, insbesondere betreffend die Lage der Bauteilränder der beschnittenen Blechvorform und damit der für das anschließende Stauchen/Kalibrieren wesentlichen Blechvorformkante gewährleistet wird. Mit der Sicherstellung einer wiederholgenauen Geometrie, insbesondere betreffend die räumliche Lage der Kante der hergestellten beschnittenen Blechvorform wird im Grunde erreicht, dass in möglichst jedem Querschnitt der Blechvorform respektive der beschnittenen Blechvorform im Wesentlichen nur der notwendige Materialüberschuss für den nachfolgenden Stauch-/ Kalibrierschritt vorliegt.

Die Fertigung der Blechvorform kann dabei mittels beliebig kombinierbaren Formgebungsverfahren in einem oder mehreren Schritten hergestellt werden. Das Vorformen kann beispielsweise einen tiefziehartigen Formgebungsschritt umfassen. Insbesondere kann auch eine mehrstufige Formgebung umfassend beispielsweise ein Prägen des zu erstellenden Bodenbereichs und Hochstellen des zu erstellenden Zargenenbereichs bzw. optional Abstellen des zu erstellenden Flanschbereichs erfolgen. Denkbar sind auch beliebige Kombinationen aus Abkanten und/oder Biegen und/oder (Ver-)Prägen in einer oder in mehreren folgenden Operationen. Das zum Vorformen beispielsweise durchgeführte Tiefziehen wird beispielsweise einstufig oder mehrstufig ausgeführt. Die durch das Vorformen erhaltene Blechvorform kann insbesondere als ein möglichst endformnahes Blechbauteil angesehen werden, welches der beabsichtigten Fertigteilgeometrie unter Berücksichtigung gegebener Randbedingungen wie Rückfederung und Umformvermögen des verwendeten Werkstoffes möglichst gut entspricht. Im Ergebnis des Vorformprozesses ist zumindest abschnittsweise insbesondere die Abweichung der Randkontur der Blechvorform von ihrer Blechbauteilfertigform vorzugsweise positiv (mit mehr Material).

Die absolute Abweichung der Randkontur der Bauteilvorform zur Randkontur der Bauteilfertigform soll im Rahmen der technischen Möglichkeiten durch eine geeignete Methodenauslegung zwar gering sein, dies ist jedoch in der Praxis oft nicht möglich. Der Fokus der Methodenauslegung liegt vielmehr darin, die absolute Abweichung der Randkontur der Bauteilvorform untereinander im Prozessverlauf möglichst gering zu halten.

Unter dem Stauchen/Kalibrieren kann insbesondere ein Fertigformen oder Endformen der beschnittenen Blechvorform verstanden werden, welches beispielsweise durch einen oder mehrere Pressvorgänge erreicht werden kann. Das daraus im Wesentlichen fertiggeformte Blechbauteil kann insofern als endgeformtes Blechbauteil verstanden werden. Allerdings ist es möglich, dass das im Wesentlichen fertiggeformte Blechbauteil noch weiteren, das Bauteil modifizierenden Verarbeitungsschritten unterzogen werden kann, wie etwa einem Einbringen von Anbindungslöchern, dem Abstellen von Stirnflanschen, dem Einbringen von Kragen und/oder einem bereichsweisen Randbeschnitt. Allerdings wird angestrebt, die Kalibrierform derart zu gestalten, dass im Wesentlichen keine weiteren Umformungsschritte mehr notwendig sind.

Die zunächst erzeugte Blechvorform, wie auch die beschnittene Blechvorform und letztendlich das fertiggeformte Blechbauteil haben im Wesentlichen eine Längserstreckung und eine Quererstreckung. So bedeutet Querschnitt ein Schnitt durch die Quererstreckung der Blechvorform / die beschnittene Blechvorform / das fertiggeformte Blechbauteil.

Unter Flanschbereich, falls das Blechbauteil nicht flanschlos ausgeführt ist, ist mindestens auf einer Seite des fertiggeformten Blechbauteils ein zumindest bereichsweise vorgesehener Flanschabschnitt mindestens auf einer Seite in Längserstreckung und/oder Quererstreckung vorgesehen, insbesondere auf beiden Seiten des fertiggeformten Blechbauteils, welcher beispielsweise zur Anbindung mit weiteren Bauteilen dient und auch als Fügeflansch bezeichnet wird. Der Zargenbereich ist mindestens auf einer Seite des fertiggeformten Blechbauteils in Längserstreckung vorgesehen, insbesondere auf zwei gegenüberliegenden Seiten des fertiggeformten Blechbauteils, wobei das fertiggeformte Blechbauteil ein beispielsweise im Wesentlichen hutprofilartigen Querschnitt aufweist, mit jeweils einem Zargenbereich auf beiden Seiten, wobei die Zargenbereiche identisch aber auch mit einer unterschiedlichen Höhe ausgeführt sein können. Zwischen optionalem Flanschbereich und Zargenbereich ist optional einstückig ein Übergangsbereich vorhanden. Der Bodenbereich ist einstückig mit dem Zargenbereich(en) über einen weiteren Übergangsbereich ausgebildet und muss je nach Komplexität des zu erzeugenden Blechbauteils nicht auf eine Ebene beschränkt sein, sondern kann in Längserstreckung auch bereichsweise auf unterschiedlichen Ebenen vorgesehen sein. Die Übergänge zwischen den einzelnen Ebenen im Bodenbereich können stufenweise oder geschwungen ausgeführt sein, insbesondere kann von einer sogenannten gekröpften Ausführung gesprochen werden. Das fertiggeformte Blechbauteil kann auch andere als in Längserstreckung bzw. längsaxiale Formen aufweisen, beispielsweise kann es bogenförmig, C-, L-förmig ausgebildet sein.

Gemäß einer Ausführung des Verfahrens weist die beschnittene Blechvorform zumindest bereichsweise im Querschnitt eine abgewickelte Länge auf, die zwischen 0,5% bis 4% länger ist in Bezug auf die abgewickelte Länge des fertiggeformten Blechbauteils. Die abgewickelte Länge der so betrachteten Querschnitte der beschnittenen Blechvorform ist dabei abschnittsweise oder im Ganzen vorzugsweise zwischen 0,7% bis 3,3% länger als die des fertiggeformten Blechbauteils. Sollte infolge der Prozessführung bei der Herstellung der beschnittenen Blechvorform die abgewickelte Länge der Querschnitte zu stark variieren, so würde bei einer zu kurzen abgewickelten Länge nicht genügend Materialüberschuss für den nachfolgenden Stauch-/Kalibrierschritt bereitstehen, womit die Maßhaltigkeit des Bauteils beeinträchtigt werden würde. Sollte die abgewickelte Länge des betrachteten Querschnitts der beschnittenen Blechvorform dagegen zu groß sein, so würde während des nachfolgenden Kalibrierprozesses der damit überdimensionierte Materialüberschuss zu Wellen kollabieren, was einen optischen und/oder maßlichen Mangel bedeuten kann.

Gemäß einer Ausführung des Verfahrens wird der Materialfluss während des Vorformens des Blechs zu der Blechvorform zumindest bereichsweise gezielt gesteuert. Nach zahlreichen Untersuchungen und Simulationen hat sich gezeigt, dass es vorteilhaft ist, bei der Erzeugung der Blechvorform für bestimmte Blechbauteile bedingt durch ihre Geometrie den Materialfluss zumindest bereichsweise mit einem kraftbeaufschlagten Blech- bzw. Niederhalter gezielt zu steuern, insbesondere abzubremsen, um dadurch unerwünschte Faltenbildung zu verhindern. Alternativ oder kumulativ kann der Materialfluss über zumindest bereichsweise angeordnete Ziehsicken und/oder Ziehstufen während der Erzeugung der Blechvorform auf eine günstige Weise gesteuert werden, so dass die Herstellbarkeit bestimmter Bauteilgeometrie verbessert werden kann.

Gemäß einer Ausführung des Verfahrens werden nach Abschluss des Vorformens des Blechs zu der Blechvorform zumindest bereichsweise Materialbevorratungen als überschüssiges Material bereitgestellt bzw. erzeugt. Vorzugsweise wird bei der Herstellung der Blechvorform die Materialbevorratung wulstartig, wellenförmig und/oder leicht faltenförmig eingebracht. Beispielsweise können die Materialbevorratung im Bodenbereich, im Zargenbereich, optional im Flanschbereich, im Übergangsbereich zwischen Boden- und Zargenbereich und/oder optional im Übergangsbereich zwischen Zargen- und Flanschbereich eingebracht bzw. bereitgestellt werden.

Gemäß einer Ausführung des Verfahrens werden die Materialbevorratungen gezielt über mindestens ein Vorform-Werkzeug eingebracht oder bereitgestellt. Damit ist es vorteilhaft möglich, auch eine Vorform prozesssicher herzustellen, die bedingt durch ihre geometrische Gestalt verstärkt zur Faltenbildung neigt.

Über gezielt eingebrachte Materialerhebungen werden damit auch solche, zum Faltenwerfen neigende Bauteile dem erfindungsgemäßen Verfahren zugänglich gemacht.

Die eingangs genannte Aufgabe wird bei einer gattungsgemäßen Vorrichtung dadurch gelöst, dass das Beschnitt-Werkzeug derart eingerichtet ist, dass im unmittelbar an der Blechvorformkante angrenzende Bereich der zumindest bereichsweisebeschnittenen Blechvorform zumindest bereichsweise im Querschnitt eine positive Maßabweichung in Bezug auf die abgewickelte Länge des entsprechenden Bereichs des fertiggeformten Blechbauteils für das Stauchen und/oder Kalibrieren verbleibt. Wie bereits erwähnt, kann bei der Herstellung der beschnittenen Blechvorform eine wiederholgenaue Geometrie, insbesondere betreffend die Lage der Bauteilränder der beschnittenen Blechvorform und damit der für das anschließende Stauchen/Kalibrieren wesentlichen Blechvorformkante sichergestellt werden. Damit wird erreicht, dass in möglichst jedem Querschnitt der beschnittenen Blechvorform der notwendige Materialüberschuss für den nachfolgenden Stauch-/Kalibrierschritt vorliegt und dadurch auch Schwankungen, die sich aus Chargenwechsel und/oder Abnutzung der Vorformwerkzeuge und/oder den tribologischen Eigenschaften von Werkzeugen und Material ergeben, ausgeglichen werden können.

Gemäß einer Ausgestaltung der Vorrichtung umfasst die Vorrichtung ein Vorform-Werkzeug mit beispielsweise einem Vorform-Stempel, einem Vorform-Gesenk und einem Blechhalter. Der Bodenbereich des Vorform-Gesenks kann bei Bedarf zumindest abschnittsweise vom Rest des Vorform-Gesenks losgelöst und beweglich sein, um so beispielsweise einen (inneren) Niederhalter zu bilden. Zusätzlich zum Niederhalter kann auch ein Blechhalter verwendet werden. Die Herstellung der Blechvorform kann vorzugsweise durch ein klassisches Tiefziehen erfolgen. Das Vorform-Gesenk kann zumindest bereichsweise mindestens eine Ziehsicke und/oder Ziehstufe aufweisen, welche positiv insbesondere die Abstreckung während des Tiefziehens zur Blechvorform unterstützt und um eine ausreichende Abwicklung in Quererstreckung und/oder Längserstreckung an der Blechvorform sicherzustellen. Die Herstellung zur Blechvorform kann je nach Komplexität des zu erzeugenden Blechbauteils in zwei oder mehreren Stufen respektive Vorform-Werkzeugen erfolgen.

Zur kontrollierten Ausbildung der Materialbevorratungen ist gemäß einer Ausgestaltung der Vorrichtung das mindestens eine Vorform-Werkzeug dazu ausgebildet, während des Vorformens des Blechs zu der Blechvorform, beispielsweise durch Tiefziehen, Materialbevorratungen bereitzustellen.

Gemäß einer Ausgestaltung der Vorrichtung umfasst die Vorrichtung ein Beschnitt-Werkzeug, insbesondere für einen bereichsweise durchzuführenden Beschnitt an der Blechvorform, mit einem Niederhalter und einem Gesenk. Der Niederhalter und das Gesenk sind vorzugsweise dazu ausgebildet, die Blechvorform klemmend zwischen sich, insbesondere ohne weitere, insbesondere vom beabsichtigten Beschnitt abgesehen, plastische Formgebung, aufzunehmen. Optional und alternativ können auch bereichsweise kleinere Umformungen integriert werden. Mit anderen Worten entspricht insbesondere die Kontur des Niederhalters und des Gesenks, die zumindest bereichsweise den Bodenbereich und den Zargenbereich der Blechvorform kontaktiert, im Wesentlichen der Kontur der gewünschten Blechvorform. Dadurch kann sichergestellt werden, dass die Maßnahmen, die in der Blechvorform für das Stauchen/Kalibrieren umgesetzt wurden, nicht im Beschnitt-Werkzeug wieder kompensiert werden. Des Weiteren kann das Beschnitte-Werkzeug relativ zum Stempel und/oder Gesenk bewegliche Schneidelemente, insbesondere in Form von Schneidstempel und Gegenhalter, umfassen. Alternativ zu den Schneidelementen kann auch ein Laser zum Beschneiden (Laserschneiden) verwendet werden.

Gemäß einer Ausgestaltung der Vorrichtung umfasst die Vorrichtung ein Kalibrier-Werkzeug mit einem Kalibrier-Stempel, einem Kalibrier-Gesenk und einem Absperrelement. Die Kontur des Kalibrier-Stempels und des Kalibrier-Gesenks entspricht im Wesentlichen dem Bodenbereich, Zargenbereich und optional Flanschbereich insbesondere der Sollgeometrie des fertigzustellenden Blechbauteils. Das Absperrelement dient als Widerlager während des Stauchens/Kalibrierens insbesondere der Blechkanten im Flanschbereich des fertigzustellenden Blechbauteils und sperrt somit einen Materialfluss weg von dem Blechbauteil ab, sodass sich gerichtete Spannungen im fertigzustellenden Blechbauteil einstellen, um ein insbesondere hoch maßhaltiges Blechbauteil zu erzeugen. Die Absperrelemente, als Teil(e) des Kalibrier-Werkzeugs können relativ zu dem Kalibrier-Stempel und/oder Kalibrier-Gesenk beweglich sein, entweder koaxial zu beiden verfahrbar oder winklig zu- und wegfahrbar sein. Alternativ kann das Absperrelement einstückig im Kalibrier-Gesenk insbesondere als Stufe und/oder Vorsprung ausgeführt sein, wodurch die Teilezahl des Kalibrier-Werkzeugs reduziert werden kann. Das Stauchen/Kalibrieren kann auch in zwei oder mehreren Stufen respektive Kalibrier-Werkzeugen erfolgen.

Gemäß einer Ausgestaltung der Vorrichtung ist die Vorrichtung in einer Folgeverbund-Presse integriert. Insbesondere bei der Herstellung von Massenprodukten, beispielsweise für Produkte in der Fahrzeugindustrie, werden Produkte wie Blechbauteile insbesondere wirtschaftlich in Folgeverbund-Presse hergestellt.

### Kurze Beschreibung der Zeichnungen

Im Folgenden wird die Erfindung anhand von Zeichnungen näher erläutert. Gleiche Teile sind mit gleichen Bezugszeichen versehen. Im Einzelnen zeigen:
- Fig. 1: einen Querschnitt durch ein ebenes Blech,
- Fig. 2a, b: ein Ausführungsbeispiel eines erfindungsgemäßen Vorform-Werkzeugs zur Durchführung eines Ausführungsbeispiels einer erfindungsgemäßen Blechvorform;
- Fig. 3a, b: ein Ausführungsbeispiel eines erfindungsgemäßen Beschnitt-Werkzeugs zur Durchführung eines Ausführungsbeispiels einer erfindungsgemäßen beschnittenen Blechvorform;
- Fig. 4a, b: ein Ausführungsbeispiel eines erfindungsgemäßen Kalibrier-Werkzeugs zur Durchführung eines Ausführungsbeispiels eines erfindungsgemäßen Kalibrierens;
- Fig. 5: ein Ausführungsbeispiel eines ersten fertiggestellten Blechbauteils und
- Fig. 6: ein Ausführungsbeispiel eines zweiten fertiggestellten Blechbauteils.

### Beschreibung der bevorzugten Ausführungsformen

In Figur 1 ist beispielsweise ein ebenes Blech (1) im Querschnitt dargestellt, welches von einem nicht dargestellten Coil abgewickelt und abgelängt, und insbesondere als definierter Platinenzuschnitt dem weiteren Verfahren zur Verfügung gestellt wird. Bevorzugt ist das Blech (1) aus einem Stahlwerkstoff hergestellt, vorzugsweise aus einem höherfesten Stahlwerkstoff. Alternativ können auch Aluminiumwerkstoffe oder andere Metalle verwendet werden. Das Blech kann auch als Tailored Product bereitgestellt sein.

Erfindungsgemäß ist vorgesehen, dass das Blech (1) mit gängigen Verfahren zuerst derart umgeformt wird, dass die Geometrie der Blechvorform (2) mit einem Materialüberschuss, beispielsweise in Form mindestens einer Materialbevorratung (4) im Bodenbereich (2.1) für die weiteren Prozesse bereitgestellt wird. Der Materialüberschuss kann auch alternativ oder kumulativ im Zargenbereich (2.2), im Flanschbereich (2.3) und/oder in den Übergangsbereichen (2.4, 2.5) zwischen Bodenbereich (2.1), Zargenbereich (2.2) und Flanschbereich (2.3), hier nicht dargestellt, bereitgestellt werden. Die Blechvorform (2) kann vorzugsweise durch ein klassisches Tiefziehen hergestellt werden. Die Blechvorform (2) wird beispielsweise in einem Vorform-Werkzeug (5) hergestellt, wobei das ebene Blech (1) in das geöffnete Vorform-Werkzeug (5) mit geeigneten und hier nicht dargestellten Mitteln eingelegt wird, und anschließend ein Vorform-Stempel (5.1), ein Vorform-Gesenk (5.2) und mindestens ein Blechhalter (5.3) auf das Blech (1) einwirken. Die Bewegung und/oder Verfahrweise der Komponenten des Vorform-Werkzeugs (5) ist symbolisch durch die dargestellten Doppelpfeile (5.11, 5.31) gezeigt. Nach dem Einlegen des Blechs (1) klemmt der Blechhalter (5.3) das Blech (1) ein. Anschließend wird der Vorform-Stempel (5.1) in Richtung UT gefahren und formt das Blech (1) zu einer Blechvorform (2) um. Der Blechhalter (5.3) kann distanziert oder aber mit einer Kraft beaufschlagt werden. Das Vorform-Gesenk (5.2) kann zumindest bereichsweise mindestens eine Ziehsicke und/oder Ziehstufe (5.4) aufweisen, welche positiv insbesondere die Abstreckung während des Tiefziehens zur Blechvorform (2) unterstützt und stellt eine ausreichende Abwicklung in Quererstreckung (Q") und/oder Längserstreckung (A") an der Blechvorform (2), sowie eine Vermeidung unerwünschter Falten sicher.

Zur kontrollierten Ausbildung der Materialbevorratung (4) ist beispielsweise der Vorform-Stempel (5.1), gegebenenfalls in Kombination mit einem inneren Niederhalter (hier nicht dargestellt), dazu ausgebildet, dass während des Vorformens des Blechs (1) zu der Blechvorform (2) Materialbevorratung (4) eingebracht werden. Durch das Einbringen oder Bereitstellen der Ausbildung der Materialbevorratung (4) während der Herstellung der Blechvorform (2) kann neben der Überdimensionierung der Blechvorform (2) auch der für das Stauchen/Kalibrieren notwendige Materialüberschuss in Form von Materialbevorratungen (4) in dem Vorform-Werkzeug (5) berücksichtigt werden. Die Herstellung der Blechvorform (2) ist nicht auf ein Vorform-Werkzeug (5) beschränkt, sondern kann je nach Komplexität des zu erzeugenden Blechbauteils (3) in zwei oder mehreren Stufen respektive Vorform-Werkzeugen erfolgen (hier nicht dargestellt). Figur 2a) zeigt das Vorform-Werkzeug (5) im sogenannten unteren Totpunkt. Nach der Formgebung wird die Blechvorform (2) aus dem Vorform-Werkzeug (5) entnommen, welche eine Rückfederung infolge eines unvermeidbaren inhomogenen, eingebrachten Spannungszustandes in der Blechvorform (2) aufweist (Figur 2b). Bei der Gestaltung des Vorform-Werkzeugs (5) können bereits Kompensationsmaßnahmen getroffen werden, um eine Blechvorform (2) zu erhalten, die der Endgeometrie möglichst gut entspricht. Schwankungen in der Rückfederung werden im Stauch-/ Kalibrierprozess ausgeglichen, so dass hier keine aufwändigen Korrekturschleifen erforderlich sind. Gleiches gilt für Schwankungen, die sich aus Chargenwechsel und/oder Abnutzung der Vorformwerkzeuge und/oder den tribologischen Eigenschaften von Werkzeugen und Material ergeben können. Die Blechvorform (2) hat beispielsweise eine Quererstreckung (Q") und eine Längserstreckung (A"), wobei die Längserstreckung (A") beispielsweise um ein Vielfaches höher ist als die Quererstreckung (Q") und in Richtung Bildebene symbolisiert dargestellt ist.

Die entnommene Blechvorform (2) wird in ein Beschnitt-Werkzeug (6) eingelegt, welches einen Niederhalter (6.1) und ein Gesenk (6.2) umfasst. Der Niederhalter (6.1) und das Gesenk (6.2) sind vorzugsweise dazu ausgebildet, die Blechvorform (2) klemmend bzw. fixierend zwischen sich und insbesondere ohne weitere plastische Formgebung aufzunehmen. Die Kontur des Niederhalters (6.1) und des Gesenks (6.2), die zumindest bereichsweise den Bodenbereich (2.1) und Zargenbereich (2.2) der Blechvorform (2) kontaktieren, entsprechen im Wesentlichen der Kontur des Vorform-Stempels (5.1) und des Vorform-Gesenks (5.2). Dadurch kann sichergestellt werden, dass die Maßnahmen, die in der Blechvorform (2) für das Stauchen/Kalibrieren umgesetzt wurden, nicht im Beschnitt-Werkzeug in negativer Weise beeinflusst werden. Alternativ können auch über entsprechende Maßnahmen zusätzliche, plastische Formgebungen, wie zum Beispiel Verprägungen etc., im Beschnitt-Werkzeug integriert werden. Des Weiteren umfasst das Beschnitt-Werkzeug (6) relativ zum Niederhalter (6.1) und/oder Gesenk (6.2) bewegliche Schneidelemente (6.3, 6.4, 6.5, 6.6). Die Bewegung und/oder Verfahrweise der Komponenten des Beschnitt-Werkzeugs (6) ist symbolisch durch die dargestellten Doppelpfeile (6.11, 6.31, 6.41, 6.51, 6.61) gezeigt. Die Blechvorform (2) wird derart beschnitten, dass die abgewickelte Länge (L) der beschnittenen Blechvorform (2') im Querschnitt zwischen 0,5 % bis 4 % länger ist in Bezug auf die abgewickelte Länge (L') des fertiggeformten Blechbauteils (3). Insbesondere weist die beschnittene Blechvorform (2') einen längeren Flanschbereich (2'.3, M) in Bezug auf den Flanschbereich (3.3, M') des fertiggeformten Blechbauteils (3) auf. In dem Beschnitt-Werkzeug (6) wird dann zumindest abschnittsweise der Flanschbereich (2`.3) in einem Schneid- oder Stanzprozess abgeschnitten, um so eine wiederholgenaue Querschnittsabwicklung respektive eine Blechvorformkante (2'.31) für den anschließenden Stauch-/Kalibrierprozess herzustellen. Es sind vier bewegliche Schneidelemente (6.3, 6.4, 6.5, 6.6) dargestellt, die individuell als Schneidmesser (6.3, 6.5) und bewegliche Gegenhalter (6.4, 6.6) ausgebildet sein können. Die Zahl der Schneidelemente ist nicht auf vier festgelegt, vielmehr kann pro Seite auch jeweils nur ein Schneidelement vorgesehen sein, welches von oben oder von unten auf den Flanschbereich (2.5) der Blechvorform (2) schneidend einwirken kann. Die beschnittene Blechvorform (2') hat im Querschnitt eine Quererstreckung (Q) und ggf. eine Längserstreckung (A), die im Vergleich zur Quererstreckung (Q") und ggf. zur Längserstreckung (A") der Blechvorform (2) kleiner ist.

Die aus dem Beschnitt-Werkzeug (6) entnommene, beschnittene Blechvorform (2') weist immer noch eine Rückfederung wie vor dem Einlegen auf und wird in ein Kalibrier-Werkzeug (7) eingelegt, welches einen Kalibrier-Stempel (7.1) und ein Kalibrier-Gesenk (7.2) umfasst. Figur 4a) zeigt das Kalibrier-Werkzeug (7) im unteren Totpunkt. Des Weiteren umfasst das Kalibrier-Werkzeug (7) insbesondere ein Absperrelement (7.3), welches als Widerlager auf die umlaufende Kante (2`.31) der beschnittenen Blechvorform (2') einwirkt, um während des Stauchens/Kalibrierens mittels Druckspannungsüberlagerung die finale, endformnahe Geometrie des fertiggestellten Blechbauteils (Figur 4b) zu bewirken. Die Bewegung und/oder Verfahrweise der Komponenten des Kalibrier-Werkzeugs (7) ist symbolisch durch die dargestellten Doppelpfeile (7.11, 7.21, 7.31) gezeigt. Aus der beschnittenen Blechvorform (2'), die im Querschnitt eine abgewickelte Länge (L) zwischen 0,5 % bis 4 % länger als in Bezug auf die abgewickelte Länge (L') des fertiggeformten Blechbauteils (5) ist und die beschnittene Blechvorform (2') einen längeren Flanschbereich (2'.3, M) in Bezug auf den Flanschbereich (3.3, M') des fertiggeformten Blechbauteils (5) aufweist, wird im Kalibrier-Werkzeug (7) ein hoch maßhaltiges, flanschbehaftetes Blechbauteil (5) erzeugt.

Neben den in Längserstreckung (A') und Quererstreckung (Q'), welche beispielsweise um ein Vielfaches kleiner als die Längserstreckung (A') ist, mit einem im Wesentlichen in einer Ebene ausgebildeten Bodenbereich (3.1) und einem Zargenbereich (3.2), der auf beiden Seiten im Wesentlichen die gleiche Höhe (T) aufweist (Figur 4b), können auch gekröpfte Blechbauteile (3`) mit einem Bodenbereich (3`.1) in unterschiedlichen Ebenen und mit unterschiedlichen Höhen (T, T₁, T₂) der Zargenbereiche (3.2, 3'.2), insbesondere in Längserstreckung (A') auf beiden Seiten ausgebildet sein (Figur 5). Auch andere Formen, beispielsweise C-förmige Blechbauteile (3") in ihrer Längserstreckung (A') sind maßhaltig insbesondere mit einem Flanschbereich (3.3) herstellbar (Fig. 6).

Bei allen Ausführungen ist erfindungsgemäß, dass der an die Blechvorformkante (2`.31) der zumindest bereichsweise beschnittenen Blechvorform (2') unmittelbar angrenzende Bereich (2.2, 2.5, 2.3) zumindest bereichsweise im Querschnitt eine positive Maßabweichung (M) in Bezug auf die abgewickelte Länge (M') des entsprechenden Bereichs (3.2, 3.5, 3.3) des fertiggeformten Blechbauteils (3, 3', 3") für das Stauchen und/oder Kalibrieren aufweist. Insbesondere entspricht die positive Maßabweisung (M) in den obigen Ausführungen beispielhaft im Querschnitt (Q) einem längeren Flanschbereich (2`.3) der beschnittenen Blechvorform (2') in Bezug auf die abgewickelte Länge (M') des Flanschbereichs (3.3) des fertiggeformten Blechbauteils (3, 3', 3").

Die Erfindung ist nicht auf die gezeigten Ausführungen eingeschränkt. Andere Bauteilformen sind ebenfalls möglich und benötigen entsprechend angepasste Werkzeugkonturen.

### Bezugszeichenliste

- 1: ebenes Blech
- 2: Blechvorform
- 2.1: Bodenbereich der Blechvorform und der beschnittenen Blechvorform
- 2.2: Zargenbereich der Blechvorform und der beschnittenen Blechvorform
- 2.3: Flanschbereich der Blechvorform
- 2.4: Übergangsbereich zwischen Bodenbereich und Zargenbereich der Blechvorform und der beschnittenen Blechvorform
- 2.5: Übergangsbereich zwischen Zargenbereich und Flanschbereich der Blechvorform und der beschnittenen Blechvorform
- 2': beschnittene Blechvorform
- 2`.3: beschnittener Flanschbereich
- 2'.31: Blechvorformkante der beschnittenen Blechvorform
- 3, 3', 3": fertiggeformtes Blechbauteil
- 3.1: Bodenbereich des fertiggeformten Blechbauteils
- 3`.1: gekröpfter Bodenbereich des fertiggeformten Blechbauteils
- 3.2: Zargenbereich des fertiggeformten Blechbauteils
- 3.3: Flanschbereich des fertiggeformten Blechbauteils
- 3.4: Übergangsbereich zwischen Bodenbereich und Zargenbereich des fertiggeformten Blechbauteils
- 3.5: Übergangsbereich zwischen Zargenbereich und Flanschbereich des fertiggeformten Blechbauteils
- 4: Materialbevorratung als Stauchzugabe
- 5: Vorform-Werkzeug
- 5.1: Vorform-Stempel
- 5.11: Bewegungsrichtung des Vorform-Stempels
- 5.2: Vorform-Gesenk
- 5.5: Blechhalter
- 5.31: Bewegungsrichtung des Blechhalters
- 5.4: Bremssicke/Bremswulst am Vorform-Gesenk
- 6: Beschnitt-Werkzeug
- 6.1: Niederhalter
- 6.11: Bewegungsrichtung des Niederhalters
- 6.2: Gesenk
- 6.3-6.6: Schneidelemente, Schneidmesser und Gegenhalter
- 6.31-6.61: Bewegungsrichtung der Schneidelemente
- 7: Kalibrier-Werkzeug
- 7.1: Kalibrier-Stempel
- 7.11: Bewegungsrichtung des Kalibrier-Stempels
- 7.2: Kalibrier-Gesenk
- 7.21: Bewegungsrichtung des Kalibrier-Gesenks
- 7.3: Absperrelement
- 7.31: Bewegungsrichtung des Absperrelements
- A: Längserstreckung der beschnittenen Blechvorform
- A': Längserstreckung des fertiggeformten Blechbauteils
- A": Längserstreckung der Blechvorform
- L: abgewickelte Länge im Querschnitt der beschnittenen Blechvorform
- L': abgewickelte Länge im Querschnitt des fertiggeformten Blechbauteils
- M: positive Maßabweichung im Flanschbereich der beschnittenen Blechvorform
- M': gestauchter/kalibrierter Flanschbereich
- Q: Quererstreckung der beschnittenen Blechvorform
- Q': Quererstreckung des fertiggeformten Blechbauteils
- Q": Quererstreckung der Blechvorform
- T, T₁, T₂: Höhe des Zargenbereichs

## Patentansprüche

1. Verfahren zur Herstellung eines Blechbauteils (3,3', 3"), wobei das Verfahren folgende Schritte umfasst:
Vorformen eines Blechs (1) in mindestens einem Vorform-Werkzeug (5) zu einer Blechvorform (2) aufweisend mindestens einen Bodenbereich (2.1), einen Zargenbereich (2.2), einen Übergangsbereich (2.4) zwischen Boden- und Zargenbereich, einen Flanschbereich (2.3) und einen Übergangsbereich (2.5) zwischen Zargen- und Flanschbereich, wobei mindestens einer der Bereiche (2.1, 2.2, 2.3, 2.4, 2.5) zumindest bereichsweise überschüssiges Material (4, M) aufweist;
Entnehmen der Blechvorform (2) aus dem Vorform-Werkzeug (5) und Einlegen in mindestens ein Beschnitt-Werkzeug (6) zum zumindest bereichsweisen Beschneiden der Blechvorform (2) zu einer beschnittenen Blechvorform (2') mit einer Blechvorformkante (2`.31), wobei der an die Blechvorformkante (2`.31) der zumindest bereichsweise beschnittenen Blechvorform (2') unmittelbar angrenzende Bereich (2.2, 2.5, 2.3) zumindest bereichsweise im Querschnitt eine positive Maßabweichung (M) in Bezug auf die abgewickelte Länge (M') des entsprechenden Bereichs (3.2, 3.5, 3.3) des fertiggeformten Blechbauteils (3, 3', 3") für das Stauchen und/oder Kalibrieren aufweist; und
Entnehmen der beschnittenen Blechvorform (2') aus dem Beschnitt-Werkzeug (6) und Einlegen in mindestens ein Kalibrier-Werkzeug (7) zum Stauchen und/oder Kalibrieren der zumindest bereichsweise beschnittenen Blechvorform (2') zu einem im Wesentlichen fertiggeformten Blechbauteil (3, 3', 3"), wobei die beschnittene Blechvorform (2') einen längeren Flanschbereich (2'.3, M) in Bezug auf den Flanschbereich (3.3, M') des fertiggeformten Blechbauteils (3, 3', 3") aufweist.

2. Verfahren nach Anspruch 1, **dadurch kennzeichnet, dass** die beschnittene Blechvorform (2') zumindest bereichsweise im Querschnitt eine abgewickelte Länge (L) aufweist, die zwischen 0,5% bis 4% länger ist in Bezug auf die abgewickelte Länge (L') des fertiggeformten Blechbauteils (3, 3', 3").

3. Verfahren nach Anspruch 1 oder 2, **dadurch kennzeichnet, dass** während des Vorformens des Blechs (1) zu der Blechvorform (2) zumindest bereichsweise der Materialfluss gezielt gesteuert wird.

4. Verfahren nach einem der Ansprüche 1 bis 3, **dadurch gekennzeichnet, dass** nach Abschluss des Vorformens des Blechs (1) zu der Blechvorform (2) zumindest bereichsweise Materialbevorratungen (4) als überschüssiges Material bereitgestellt werden.

5. Verfahren nach einem der Ansprüche 1 bis 4, **dadurch kennzeichnet, dass** die Materialerhebungen (4) gezielt über mindestens ein Vorform-Werkzeug (5) eingebracht werden.

6. Vorrichtung zur Herstellung eines maßhaltigen Bauteils (3, 3', 3") zur Durchführung eines Verfahrens nach einem der Ansprüche 1 bis 5,
mit mindestens einem Vorform-Werkzeug (5) zum Vorformen eines Blechs (1) zu einer Blechvorform (2) aufweisend mindestens einen Bodenbereich (2.1), einen Zargenbereich (2.2), einen Übergangsbereich (2.4) zwischen Boden- und Zargenbereich, einen Flanschbereich (2.3) und einen Übergangsbereich (2.5) zwischen Zargen- und Flanschbereich, wobei mindestens einer der Bereiche (2.1, 2.2, 2.3, 2.4, 2.5) zumindest bereichsweise überschüssiges Material (4, M) aufweist;
mit mindestens einem Beschnitt-Werkzeug (6) zum zumindest bereichsweise Beschneiden der Blechvorform (2) zu einer beschnittenen Blechvorform (2') mit einer Blechvorformkante (2`.31), wobei das Beschnitt-Werkzeug (6) derart eingerichtet ist, dass im unmittelbar an der Blechvorformkante (2'.31) angrenzende Bereich (2.2, 2.5, 2.3) der zumindest bereichsweise beschnittenen Blechvorform (2') zumindest bereichsweise im Querschnitt eine positive Maßabweichung (M) in Bezug auf die abgewickelte Länge (M') des entsprechenden Bereichs (3.2, 3.5, 3.3) des fertiggeformten Blechbauteils (3, 3', 3") für das Stauchen und/oder Kalibrieren verbleibt; und
mit mindestens einem Stauch/Kalibrier-Werkzeug (7) zum Stauchen und/oder Kalibrieren der zumindest bereichsweise beschnittenen Blechvorform (2') zu einem im Wesentlichen fertiggeformten Blechbauteil (3, 3', 3"), wobei das Vorform-Werkzeug (5), das Beschnitt-Werkzeug (6) und das Stauch/Kalibrier-Werkzeug (7) voneinander getrennte Werkzeuge (5, 6, 7) sind, wobei im Beschnitt-Werkzeug (6) eine beschnittene Blechvorform (2') mit einem längeren Flanschbereich (2'.3, M) in Bezug auf den im Stauch/Kalibrier-Werkzeug (7) erzeugten Flanschbereich (3.3, M') des fertiggeformten Blechbauteils (3, 3', 3") herstellbar ist.

7. Vorrichtung nach Anspruch 6, **dadurch gekennzeichnet, dass** das Vorform-Werkzeug (5) einen Vorform-Stempel (5.1), ein Vorform-Gesenk (5.2) und mindestens einen Blechhalter (5.3) umfasst, insbesondere das Vorform-Gesenk (5.2) zumindest bereichsweise mindestens eine Ziehsicke und/oder Ziehstufe (5.4) aufweist.

8. Vorrichtung nach Anspruch 6 oder 7, **dadurch gekennzeichnet, dass** das Vorform-Werkzeug (5) dazu ausgebildet ist, nach dem Vorformen des Blechs (1) zu der Blechvorform (2) Materialbevorratungen (4) bereitzustellen.

9. Vorrichtung nach einem der Ansprüche 6 bis 8, **dadurch gekennzeichnet, dass** das Beschnitt-Werkzeug (6) einen Niederhalter (6.1) und ein Gesenk (6.2) umfasst, wobei Niederhalter (6.1) und Gesenk (6.2) dazu ausgebildet sind, die Blechvorform (2) klemmend zwischen sich und insbesondere ohne weitere plastische Formgebung aufzunehmen, und relativ hierzu bewegliche Schneidelemente (6.3, 6.4, 6.5, 6.6), insbesondere in Form von Schneidmesser und Gegenhalter, umfasst.

10. Vorrichtung nach einem der Ansprüche 6 bis 9, **dadurch gekennzeichnet, dass** das Kalibrier-Werkzeug (7) einen Kalibrier-Stempel (7.1), ein Kalibrier-Gesenk (7.2) und ein Absperrelement (7.3) umfasst.

11. Vorrichtung nach einem der Ansprüche 6 bis 10, **dadurch gekennzeichnet, dass** die Vorrichtung in einer Folgeverbund-Presse integriert ist.

## Claims

1. A method of manufacturing a sheet metal component (3, 3', 3"), the method comprising the following steps:
Preforming a sheet metal (1) in at least one preforming tool (5) to form a sheet metal preform (2) having at least one base region (2.1), a frame region (2.2), a transition region (2.4) between the base and frame regions, a flange region (2.3) and a transition region (2.5) between the frame and flange regions, at least one of the regions (2.1, 2.2, 2.5, 2.4, 2.5) having excess material (4, M) at least in some areas;
Removal of the sheet metal preform (2) from the preforming tool (5) and insertion into at least one trimming tool (6) for trimming the sheet metal preform (2) at least in certain areas to form a trimmed sheet metal preform (2') with a sheet metal preform edge (2'.31), wherein the area (2.2, 2.5, 2.3) immediately adjacent to the sheet metal preform edge (2'.31) of the sheet metal preform (2'), which is trimmed at least in some areas, has a positive dimensional deviation (M) in cross-section, at least in some areas, with respect to the unwound length (M') of the corresponding area (3.2, 3.5, 3.3) of the finished sheet metal component (3, 3', 3") for upsetting and/or calibrating; and
Removal of the trimmed sheet metal preform (2') from the trimming tool (6) and insertion into at least one calibrating tool (7) for upsetting and/or calibrating the at least partially trimmed sheet metal preform (2') to form a substantially finished sheet metal component (3, 3', 3"), wherein the trimmed sheet metal preform (2') has a longer flange region (2'.3, M) in relation to the flange area (3.3, M') of the finished sheet metal component (3, 3', 3").

2. Method according to claim 1, **characterized in that** the trimmed sheet metal preform (2') has, at least in some areas, a cross-sectional unwound length (L) which is between 0.5% and 4% longer in relation to the unwound length (L') of the finished sheet metal component (3, 3', 3").

3. Method according to claim 1 or 2, **characterized in that** during the preforming of the sheet metal (1) into the sheet metal preform (2), the material flow is controlled in a targeted manner, at least in certain areas.

4. Method according to one of claims 1 to 3, **characterized in that** after completion of the preforming of the sheet metal (1) into the sheet metal preform (2), material stocks (4) are provided as excess material at least in certain areas.

5. Method according to one of claims 1 to 4, **characterized in that** the material elevations (4) are introduced in a targeted manner via at least one preforming tool (5).

6. Device for producing a dimensionally stable component (3, 3', 3") for carrying out a method according to one of claims 1 to 5,
with at least one preforming tool (5) for preforming a sheet metal (1) into a sheet metal preform (2), comprising at least one base region (2.1), a frame region (2.2), a transition region (2.4) between the base and frame regions, a flange region (2.3) and a transition region (2.5) between the frame and flange regions, wherein at least one of the regions (2.1, 2.2, 2.5, 2.4, 2.5) has excess material at least in some areas (4, M);
with at least one trimming tool (6) for trimming the sheet metal preform (2) at least in some areas to form a trimmed sheet metal preform (2') with a sheet metal preform edge (2'.31), the trimming tool (6) being set up in such a way that in the area (2.2, 2.5, 2.3) of the sheet metal preform (2'), which has been trimmed at least in some areas, a positive dimensional deviation (M) remains at least in some areas in the cross-section with respect to the unwound length (M') of the corresponding area (3.2, 3.5, 3.3) of the finished sheet metal component (3, 3', 3") for upsetting and/or calibrating; and
with at least one upsetting/calibrating tool (7) for upsetting and/or calibrating the sheet metal preform (2'), which has been trimmed at least in some areas, to form a substantially finished sheet metal component (3, 3', 3"), wherein the preform tool (5), the trimming tool (6) and the calibrating tool (7) are separate tools (5, 6, 7), wherein a trimmed sheet metal preform (2') with a longer flange area (2'.3, M) can be produced in the trimming tool (6) in relation to the flange area (3.3, M') of the finished sheet metal component (3, 3', 3") produced in the upsetting/calibrating tool (7).

7. Device according to claim 6, **characterized in that** the preforming tool (5) comprises a preforming punch (5.1), a preforming die (5.2) and at least one sheet holder (5.3), in particular the preforming die (5.2) has at least one drawing bead and/or drawing step (5.4) at least in certain areas.

8. Device according to claim 6 or 7, **characterized in that** the preforming tool (5) is designed to provide material supplies (4) after the sheet metal (1) has been preformed into the sheet metal preform (2).

9. Device according to one of claims 6 to 8, **characterized in that** the trimming tool (6) comprises a blank holder (6.1) and a die (6.2), the blank holder (6.1) and die (6.2) being designed to clampingly receive the sheet metal preform (2) between them, in particular without further plastic shaping, and comprising cutting elements (6.3, 6.4, 6.5, 6.6) movable relative thereto, in particular in the form of a cutting blade and counterholder.

10. Device according to one of claims 6 to 9, **characterized in that** the calibration tool (7) comprises a calibration punch (7.1), a calibration die (7.2) and a blocking element (7.3).

11. Device according to one of claims 6 to 10, **characterized in that** the device is integrated in a progressive press.

## Revendications

1. Procédé de fabrication d'un élément de construction en tôle (5, 5', 5"), le procédé comprenant les étapes suivantes:
Préformage d'une tôle (1) dans au moins un outil de préformage (5) en une préforme de tôle (2) présentant au moins une zone de fond (2.1), une zone de châssis (2.2), une zone de transition (2.4) entre la zone de fond et la zone de châssis, une zone de flanc (2.3) et une zone de transition (2.5) entre la zone de châssis et la zone de flanc, au moins une des zones (2.1, 2.2, 2.5, 2.4, 2.5) présentant au moins par endroits du matériau en excès (4, M);
Prélèvement de la préforme de tôle (2) hors de l'outil de préformage (5) et insertion dans au moins un outil de découpage (6) pour découper au moins par zones la préforme de tôle (2) en une préforme de tôle découpée (2') avec une arête de préforme de tôle (2'.31), la partie de la préforme de tôle adjacente à l'arête de préforme de tôle (2'.31) de la préforme de tôle découpée (2') au moins par zones directement adjacente présente, au moins par zones, en section transversale, un écart dimensionnel positif (M) par rapport à la longueur développée (M') de la zone correspondante (3.2, 3.5, 3.3) de la pièce en tôle (3, 3', 3") formée finie pour le refoulement et/ou le calibrage; et
Prélèvement de la préforme de tôle (2') rognée de l'outil de découpage (6) et mise en place dans au moins un outil de calibrage (7) pour refouler et/ou calibrer la préforme de tôle (2') rognée au moins par zones en un composant de tôle (3, 3', 3") essentiellement formé à l'état fini, la préforme de tôle découpée (2') présentant une zone de flanc (2'.3, M) par rapport à la zone de bride (3.3, M') de la pièce en tôle (3, 3', 3") dont le formage est terminé.

2. Procédé selon la revendication 1, **caractérisé en ce que** la préforme en tôle découpée (2') présente, au moins par zones, en section transversale, une longueur développée (L) qui est plus longue de 0,5% à 4% par rapport à la longueur développée (L') de la pièce en tôle formée finie (3, 3', 3").

3. Procédé selon la revendication 1 ou 2, **caractérisé en ce que** pendant le préformage de la tôle (1) en la préforme de tôle (2), le flux de matériau est commandé de manière ciblée au moins par zones.

4. Procédé selon l'une des revendications 1 à 3, **caractérisé en ce qu'**à la fin du préformage de la tôle (1) en la préforme de tôle (2), des réserves de matériau (4) sont mises à disposition au moins par zones en tant que matériau excédentaire.

5. Procédé selon l'une des revendications 1 à 4, **caractérisé en ce que** les élévations de matière (4) sont introduites de manière ciblée par l'intermédiaire d'au moins un outil de préformage (5).

6. Dispositif de fabrication d'un élément de construction (3, 3', 3") aux dimensions exactes pour la mise en oeuvre d'un procédé selon l'une des revendications 1 à 5, avec au moins un outil de préformage (5) pour le préformage d'une tôle (1) en une préforme de tôle (2) présentant au moins une zone de fond (2.1), une zone de châssis (2.2), une zone de transition (2.4) entre la zone de fond et la zone de châssis, une zone de flanc (2.3) et une zone de transition (2.5) entre la zone de châssis et la zone de flanc, au moins l'une des zones (2.1, 2.2, 2.5, 2.4, 2.5) contenant au moins par endroits du matériau en excès,
avec au moins un outil de découpage (6) pour découper au moins par zones la préforme de tôle (2) en une préforme de tôle découpée (2') avec une arête de préforme de tôle (2'.31), l'outil de découpage (6) étant aménagé de telle sorte que dans la zone (2.2, 2.5, 2.3) directement adjacente à l'arête de préforme de tôle (2'.31), il subsiste au moins par zones en section transversale un écart dimensionnel positif (M) par rapport à la longueur développée (M') de la zone correspondante (3.2, 3.5, 3.3) de la pièce en tôle (3, 3', 3") de forme finie pour le refoulement et/ou le calibrage; et
avec au moins un outil de refoulement/calibrage (7) pour refouler et/ou calibrer la préforme en tôle découpée (2') au moins par zones en un composant en tôle (3, 3', 3") formé pour l'essentiel de façon finie, l'outil de préforme (5), l'outil de découpage (6) et l'outil de refoulement/calibrage (7) sont des outils (5, 6, 7) séparés l'un de l'autre, une ébauche de tôle découpée (2') avec une zone de flanc (2'.3, M) plus longue par rapport à la zone de flanc (3.3, M') produite dans l'outil de refoulement/calibrage (7) de la pièce en tôle (3, 3', 3") de forme finie pouvant être fabriquée dans l'outil de découpage (6).

7. Dispositif selon la revendication 6, **caractérisé en ce que** l'outil de préformage (5) comprend un poinçon de préformage (5.1), une matrice de préformage (5.2) et au moins un support de tôle (5.3), en particulier la matrice de préformage (5.2) présente au moins par zones au moins une moulure d'emboutissage et/ou un étage d'emboutissage (5.4).

8. Dispositif selon la revendication 6 ou 7, **caractérisé en ce que** l'outil de préformage (5) est conçu pour fournir des réserves de matériau (4) après le préformage de la tôle (1) en la préforme de tôle (2).

9. Dispositif selon l'une des revendications 6 à 8, **caractérisé en ce que** l'outil de découpage (6) comprend un serre-flan (6.1) et une matrice (6.2), le serre-flan (6.1) et la matrice (6.2) étant conçus pour recevoir la préforme de tôle (2) en la serrant entre eux et en particulier sans autre formage plastique, et comprenant des éléments de coupe (6.3, 6.4, 6.5, 6.6) mobiles par rapport à ceux-ci, en particulier sous la forme de lame de coupe et de contre-support.

10. Dispositif selon l'une des revendications 6 à 9, **caractérisé en ce que** l'outil de calibrage (7) comprend un poinçon de calibrage (7.1), une matrice de calibrage (7.2) et un élément de blocage (7.3).

11. Dispositif selon l'une des revendications 6 à 10, **caractérisé en ce que** le dispositif est intégré dans une presse à suivre.
